# EUROPÄISCHE PATENTSCHRIFT

(11) **EP 0 897 515 B1**
(45) Veröffentlichungstag und Bekanntmachung des Hinweises auf die Patenterteilung: **26.09.2001**
(21) Anmeldenummer: 97951824.8
(22) Anmeldetag: 03.12.1997
(51) Int. Cl.: F24H 1/00

(54) **GASTHERME**
GAS-OPERATED THERMAL BATH FACILITY
THERMES A GAZ

(30) Priorität: 10.02.1997 DE 19704928; 10.05.1997 DE 19719766
(43) Veröffentlichungstag der Anmeldung: 24.02.1999
(73) Patentinhaber: ROBERT BOSCH GMBH, 70442 Stuttgart (DE)
(72) Erfinder: AMRHEIN, Wilhelm, D-71735 Eberdingen (DE); SCHMUKER, Franz, D-73117 Wangen (DE); GOESLING, Bernulf, D-70182 Stuttgart (DE); HAHN, Klaus-Wolfgang, D-73278 Schlierbach (DE)
(86) Internationale Anmeldenummer: DE9702813
(87) Internationale Veröffentlichungsnummer: WO9835190

(56) Entgegenhaltungen:
- "FURNACE WORKS WHEN POWER DOESN'T" MACHINE DESIGN, Bd. 65, Nr. 9, 14.Mai 1993, Seite 38 XP000369870

## Beschreibung

Die Erfindung betrifft eine Gastherme mit den im Oberbegriff des Anspruchs 1 genannten Merkmalen.

### Stand der Technik

Gasthermen der gattungsgemäßen Art sind bekannt. Diese weisen eine von einem gasförmigen Energieträger gespeiste thermische Quelle auf. Als gasförmige Energieträger werden beispielsweise Erdgas oder Flüssiggas eingesetzt. Die thermische Quelle weist einen Brenner auf, über den das Gas verbrannt wird. Die hierdurch entstehende thermische Energie wird einem Wärmetauscher zugeführt, mittels dem ein Medium, beispielsweise Wasser oder Luft, erwärmt wird. Die Gasthermen, die üblicherweise als Warmwasserthermen zum Erzeugen von Brauchwarmwasser oder als Kombithermen zum Erzeugen des Wärmebedarfs (Warmwasser, Heizung) eines Hauses eingesetzt werden, besitzen elektrisch betriebene Hilfseinrichtungen. Diese Hilfseinrichtungen, wie beispielsweise Brennerzünder, Magnetventile, Steuerelektronik, Umwälzpumpe usw., dienen dem Betreiben, Überwachen und Steuern beziehungsweise Regeln der Gastherme und werden nachfolgend insgesamt als Hilfseinrichtungen benannt.

Um den elektrischen Energiebedarf der Hilfseinrichtungen abzudecken, ist es bekannt, die Gasthermen entweder an ein Energieversorgungsnetz anzuschließen oder mit einem austauschbaren und/oder wiederaufladbaren elektrischen Speicher auszurüsten. Darüber hinaus ist der Einsatz von thermisch-elektrischen Wandlern, nachfolgend Thermo-Elektrik-Generator genannt, bekannt, die innerhalb der Gasthermen mit einer Wärmequelle und einer Wärmesenke verbunden sind. Aufgrund des sich hierbei am Thermo-Elektrik-Generator einstellenden Temperaturgefälles wird eine elektrische Spannung generiert, die zum Betreiben der Hilfseinrichtungen verwendet werden kann.

Beim Einsatz der Thermo-Elektrik-Generatoren ist zu deren effektivem Einsatz eine große Temperaturdifferenz zwischen der Wärmequelle und der Wärmesenke wünschenswert, da diese Einfluß auf die Bereitstellung der erforderlichen elektrischen Leistung durch den Thermo-Elektrik-Generator besitzt. Als Wärmequelle für den Thermo-Elektrik-Generator bietet sich bei der Gastherme der Abgaswärmestrom der thermischen Quelle an. Hierbei besteht jedoch der Nachteil, daß in dem Abgas Temperaturen erreicht werden, die über den maximal zulässigen Temperaturen für die Wärmequelle des Thermo-Elektrik-Generators liegen. Andererseits soll nach Starten der Gastherme die Wärmequelle des Thermo-Elektrik-Generators möglichst schnell auf eine notwendige Betriebstemperatur gebracht werden, um die thermische Trägheit, die Einfluß auf die Zeitspanne zwischen dem Start der Gastherme und der Bereitstellung der erforderlichen elektrischen Leistung durch den Thermo-Elektrik-Generator hat, auf ein Minimum zu reduzieren.

### Vorteile der Erfindung

Aus Machine Design, Band 65, Nr. 9, 19. Mai 1993, Seite 38, ist eine Gastherme bekannt, mit einer von Gas gespeisten thermischen Quelle, mit Einrichtungen zum Umwandeln der von der thermischen Quelle gelieferten thermischen Energie zum Erwärmen eines Mediums, mit elektrisch betriebenen Hilfseinrichtungen zum Betreiben der Gastherme und mit einem Thermo-Elektrik-Generator zum Bereitstellen der elektrischen Energie für die Hilfseinrichtungen. Die Wärmequelle des Thermo-Elektrik-Generators wird dabei von der thermischen Quelle gebildet. Der Thermo-Elektrik-Generator steht ferner mit einer Wärmesenke der Gastherme in Wirkverbindung.

Die erfindungsgemäße Gastherme mit den im Anspruch 1 genannten Merkmalen bietet den Vorteil, daß die in der Gastherme zur Verfügung stehende Maximaltemperatur zur Ansteuerung des Thermo-Elektrik-Generators ausgenutzt werden kann, ohne daß dieser über seine maximal zulässige Betriebstemperatur erwärmt wird. Dadurch, daß der Thermo-Elektrik-Generator mit der thermischen Quelle über einen steuerbaren Wärmeübertrager verbunden ist, kann die dem Thermo-Elektrik-Generator zur Verfügung gestellte Wärmemenge den Betriebsbedingungen der Gastherme angepaßt werden. Insbesondere beim Starten der Gastherme kann so sehr schnell die Wärmequelle des Thermo-Elektrik-Generators auf seine Betriebstemperatur gebracht werden. Ferner können über den steuerbaren Wärmeübertrager Leistungsschwankungen der Gastherme ausgeglichen werden, ohne daß diese einen signifikanten Einfluß auf die Bereitstellung der erforderlichen elektrischen Leistung durch den Thermo-Elektrik-Generator besitzt.

Vorteilhafte Ausgestaltungen der Erfindung ergeben sich aus den in den Unteransprüchen genannten Merkmalen.

### Zeichnungen

Die Erfindung wird nachfolgend in Ausführungsbeispielen anhand der zugehörigen Zeichnungen näher erläutert. Es zeigen:
- Figur 1: eine schematische Ansicht der Anordnung eines Thermo-Elektrik-Generators nach einem ersten Ausführungsbeispiel;
- Figur 2 und 3: schematische Draufsichten auf die Anordnung gemäß Figur 1;
- Figur 4: eine schematische Ansicht der Anordnung eines Thermo-Elektrik-Generators nach einem zweiten Ausführungsbeispiel und
- Figuren 5 bis 7: schematische Anordnungen eines Thermo-Elektrik-Generators nach weiteren Ausführungsbeispielen.

### Beschreibung der Ausführungsbeispiele

In der Figur 1 ist in einer Seitenansicht schematisch eine Gastherme 10 gezeigt. Es sind nur die für die Erläuterung der Erfindung wesentlichen Bestandteile dargestellt, da der Aufbau und die Funktion einer Gastherme allgemein bekannt ist. Die Gastherme 10 weist einen innerhalb eines Brennraums 12 angeordneten Brenner 14 auf, der mit einer Gaszufuhrleitung verbunden ist. Der Brenner 14 ist an einem unteren Ende des Brennraums 12 angeordnet, so daß bei gezündetem Brenner 14 die von den hier angedeuteten Brennflammen 16 ausgehenden heißen Abgase aufgrund ihrer Thermik nach oben aufsteigen. Ein Abgaswärmestrom der heißen Abgase wird durch einen nicht dargestellten Wärmetauscher geführt, über den durch eine Leitung 18 fließendes Wasser erwärmt wird. Die Leitung 18 ist hierbei beispielsweise beginnend von einem Kaltwassereinlauf 20 spiralförmig um den Wärmetauscher angeordnet und endet in einem in Figur 1 nicht dargestellten Warmwasserauslauf.

Die Gastherme 10 besitzt einen Thermo-Elektrik-Generator 22, der thermische Anschlußkontakte 24 und 26 sowie nicht dargestellte elektrische Anschlußkontakte aufweist. Der thermische Anschlußkontakt 26 ist mit einer Wärmesenke der Gastherme 10 verbunden. Hierzu steht der thermische Anschlußkontakt 26 beispielsweise thermisch leitend mit der Leitung 18 in Nähe des Kaltwassereinlaufs 20 in Kontakt. Die Leitung 18 bildet somit die Wärmesenke des Thermo-Elektrik-Generators 22.

Der thermische Anschlußkontakt 24 des Thermo-Elektrik-Generators 22 ist über einen Wärmeübertrager 28, der aus einem thermisch gut leitfähigen Material besteht, mit einer Wärmequelle der Gastherme 10 verbunden. Als Wärmequelle dient das von dem Brenner 14 ausgehende heiße Abgas, das heißt, die thermische Quelle der Gastherme 10. Der Wärmeübertrager 28 ist hierzu beispielsweise stabförmig ausgebildet und ragt in den Brennraum 12 hinein, so daß das von den Brennflammen 16 erzeugte heiße Abgas den Wärmeübertrager 28 passiert. Dem Wärmeübertrager 28 ist eine Wärmeleiteinrichtung 30 zugeordnet, die um einen Festpunkt 32 horizontal verschwenkbar angeordnet ist. Die Wärmeleiteinrichtung 30 kann beispielsweise aus einem Blech bestehen, das über ein Bimetall 34 mit dem thermischen Anschlußkontakt 24 des Thermo-Elektrik-Generators 22 verbunden ist.

Die in Figur 1 gezeigte Anordung übt folgende, anhand von Figur 2 und 3 verdeutlichte Funktion aus. In den Figuren 2 und 3 sind in einer schematischen Draufsicht jeweils der thermische Anschlußkontakt 24, der Wärmeübertrager 28, die Wärmeleiteinrichtung 30 sowie das Bimetall 34 dargestellt. Auf die Darstellung der übrigen, in Figur 1 gezeigten Teile, wurde aus Gründen der Übersichtlichkeit verzichtet.

In Figur 2 ist die Ausgangsstellung der Wärmeleiteinrichtung 30 gezeigt. Diese Ausgangsstellung ist beispielsweise bei ausgeschalteter Gastherme 10 gegeben. Nach Zünden des Brenners 14 steigt das heiße Abgas der Brennflammen 16 nach oben und erwärmt hierdurch den Wärmeübertrager 28. Aufgrund relativ hoher Temperaturen des Abgases, die bis zu 1000 °C betragen können, wird über eine Wärmeleitung des Wärmeübertragers 28 der thermische Anschlußkontakt 24 auf seine Betriebstemperatur Tₓ gebracht. Durch die unmittelbare Wärmeübertragung von den heißen Abgasen auf den thermischen Anschlußkontakt 24 über den Wärmeübertrager 28 wird diese Betriebstemperatur Tₓ sehr schnell erreicht, so daß die thermische Trägheit des Thermo-Elektrik-Generators 22 gering ist.

Da der thermische Anschlußkontakt 26 des Thermo-Elektrik-Generators 22 gleichzeitig mit der Leitung 18 thermisch leitend verbunden ist, die in eingeschaltetem Zustand der Gastherme 10 von Kaltwasser durchflossen wird, stellt sich zwischen den thermischen Anschlußkontakten 24 und 26 in relativ kurzer Zeit eine genügend große Temperaturdifferenz ein, die für eine Zurverfügungstellung einer erforderlichen elektrischen Leistung durch den Thermo-Elektrik-Generator 22 in dieser kurzen Zeitspanne ausreichend ist.

Bei Weiterbetrieb der Gastherme 10 würde der elektrische Anschlußkontakt 24, durch eine über den Wärmeübertrager 28 erfolgende Wärmeleitung, über seine maximal zulässige Betriebstemperatur Tₘₐₓ erwärmt werden. Um dies zu verhindern, wird die momentane Betriebstemperatur Tₓ des thermischen Anschlußkontaktes 24 über das Bimetall 34 abgegriffen und in eine Schwenkbewegung der mit dem Bimetall 34 verbundenen Wärmeleiteinrichtung 30 um den Festpunkt 32 umgesetzt. Mit Ansteigen der Betriebstemperatur Tₓ schwenkt die Wärmeleiteinrichtung 30 um den Festpunkt 32 horizontal unterhalb des Wärmeübertragers 28, so daß eine direkte Berührung der Brennflammen 16 beziehungsweise der von diesen ausgehenden heißen Abgase mit dem Wärmeübertrager 28 minimiert wird. Der in Draufsicht gesehene Überdeckungsgrad des Wärmeübertragers 28 mit dem Brenner 14 beziehungsweise dessen Brennflammen 16 wird somit mit steigender Betriebstemperatur Tₓ verringert. Hierdurch erfolgt eine Drosselung der Wärmezufuhr von den Brennflammen 16 beziehungsweise den von diesen ausgehenden heißen Abgasen auf den Wärmeübertrager 28, so daß eine gedrosselte Wärmezufuhr zu dem thermischen Anschlußkontakt 24 erfolgt. Über die verschwenkbare Wärmeleiteinrichtung 30 erfolgt somit eine Steuerung des Wärmeübertragers 28 in Abhängigkeit der Betriebstemperatur Tₓ des thermischen Anschlußkontaktes 24 des Thermo-Elektrik-Generators 22, indem diese einen mehr oder weniger großen Abgaswärmestrom auf den Wärmeübertrager 28 gelangen läßt.

Während des bestimmungsgemäßen Einsatzes der Gastherme 10 kann es, insbesondere bei Thermen mit einer Leistungsregelung zu einer sich ändernden thermischen Leistung des Brenners 14 und somit des von diesem ausgehenden Abgaswärmestroms kommen. Verringert sich die thermische Leistung des Brenners 14, erfolgt eine Senkung des Abgaswärmestroms und somit eine geringere Wärmeabgabe an den Wärmeübertrager 28, so daß die Betriebstemperatur Tₓ des thermischen Anschlußkontaktes 24 sinkt. Infolgedessen kühlt das mit dem Anschlußkontakt 24 gekoppelte Bimetall 34 ab und die Wärmeleiteinrichtung 30 wird in Richtung seiner Ausgangsstellung verschwenkt, so daß der -in Draufsicht gesehen- Überdeckungsgrad des Wärmeübertragers 28 mit dem Brenner 14 wieder zunimmt und mit entsprechend größerer Fläche dem Abgaswärmestrom ausgesetzt ist. Somit kann aufgrund der größeren Fläche und geringerer Temperatur des Abgaswärmestroms die Wärmeleitung über den Wärmeübertrager 28 aufrechterhalten werden, die notwendig ist, um die optimale Betriebstemperatur Tₓ des Anschlußkontaktes 24 einzuhalten. Es erfolgt eine Steuerung des Wärmeübertragers 28 in Abhängigkeit der thermischen Leistung des Brenners 14 über die Betriebstemperatur Tₓ des thermischen Anschlußkontaktes 24.

In Figur 4 ist eine weitere Ausführungsvariante der Anordnung eines steuerbaren Wärmeübertragers 28 gezeigt. Gleiche Teile wie in den vorhergehenden Figuren sind, trotz eines teilweise abweichenden Aufbaus, zum besseren Verständnis mit gleichen Bezugszeichen versehen und nicht nochmals erläutert.

Bei dem in Figur 4 gezeigten Ausführungsbeispiel ist der Wärmeübertrager 28 selbst als Bimetall 36 ausgebildet und um den Festpunkt 32 in vertikaler Richtung verschwenkbar gelagert. Im Ausgangszustand, das heißt bei ausgeschalteter Gastherme 10, nimmt der Wärmeübertrager 28 seine in Figur 4 in waagerechter Stellung gezeigte Ausgangsposition ein. Hierdurch befindet sich der Wärmeübertrager 28 in relativer Nähe zu dem Brenner 14. Bei Einschalten der Gastherme 10 ist der Wärmeübertrager 28 unmittelbar dem Abgaswärmestrom ausgesetzt, so daß eine relativ schnelle Erwärmung des Wärmeübertragers 28 erfolgt, und dieser aufgrund des großen Wärmegradienten zwischen dem Wärmeübertrager 28 und dem thermischen Anschlußkontakt 24 in relativ kurzer Zeit den Anschlußkontakt 24 auf seine Betriebstemperatur Tₓ bringt. Mit steigender Betriebstemperatur Tₓ wird der als Bimetall 36 ausgebildete Wärmeübertrager 28 um den Festpunkt 32 nach oben verschwenkt, so daß der Abstand zu dem Brenner 14 sich vergrößert. Hierdurch ist der Wärmeübertrager 28 in einem Bereich innerhalb des Brennraumes 12 angeordnet, in dem die Temperatur des Abgaswärmestromes verringert ist, so daß der Wärmegradient zwischen dem Wärmeübertrager 28 und dem thermischen Anschlußkontakt 24 verringert ist und sich die Wärmezufuhr zu dem Anschlußkontakt 24 verringert. Somit wird hier ebenfalls sichergestellt, daß der thermische Anschlußkontakt 24 nicht über eine maximale Betriebstemperatur Tₘₐₓ des Thermo-Elektrik-Generators 22 erwärmt wird.

Der thermische Anschlußkontakt 26 ist wiederum thermisch leitend mit der Leitung 18 in Nähe des Kaltwassereinlaufes 20 verbunden. Ein durch die Leitung 18 strömendes Medium, insbesondere Wasser, wird über einen Wärmetauscher 38 erwärmt und tritt an einem Warmwasserauslauf 40 als Brauchwarmwasser aus.

Nach einem weiteren, nicht dargestellten Ausführungsbeispiel, kann der in Figur 4 gezeigte, als Bimetall 36 ausgebildete Wärmeübertrager 28 anstelle einer vertikalen Schwenkbewegung auch eine horizontale Schwenkbewegung um den Festpunkt 32 erfahren, so daß dieser aus dem Abgaswärmestrom des Brenners 14 herausbewegt wird und somit einer unzulässigen Erwärmung des Thermo-Elektrik-Generators 22 entgegengewirkt wird.

Insgesamt ist es mit relativ einfachen Maßnahmen möglich, eine schnelle Erwärmung des thermischen Anschlußkontaktes 24 auf eine Betriebstemperatur Tₓ zu erreichen und diese Betriebstemperatur Tₓ unterhalb einer maximal zulässigen Betriebstemperatur Tₘₐₓ des Thermo-Elektrik-Generators 22 zu halten. Entsprechend der Anordnung beziehungsweise Ausbildung der Bimetalle 34 oder 36 erfolgt eine Steuerung des Wärmeübertragers 28 in Abhängigkeit der Betriebstemperatur Tₓ beziehungsweise der thermischen Leistung des Brenners 14. Die thermische Trägheit einer derartigen Anordnung ist gering, da die Masse des Wärmeübertragers 28 sehr gering ist und dieser durch seine Steuerbarkeit einer dem Betriebszustand der Gastherme 10 beziehungsweise des Thermo-Elektrik-Generators 22 angepaßten Temperatur ausgesetzt werden kann. Der Wärmegradient zwischen der Wärmequelle für den Thermo-Elektrik-Generator und dem thermischen Anschlußkontakt 24 kann somit optimal eingestellt werden, damit sich eine schnelle Erwärmung auf die Betriebstemperatur Tₓ ergibt.

In der Figur 5 ist eine weitere Ausführungsvariante gezeigt, bei der wiederum gleiche Teile mit gleichen Bezugszeichen versehen sind. Der thermische Anschlußkontakt 24 ist hier über einen Wärmeübertrager 42, der einen Wärmetauscher 44 bildet, mit der Leitung 18 in der Nähe des Warmwasserauslaufes 40 gekoppelt. Der Wärmeübertrager 42 ist innerhalb des Brennraums 12 dem Abgaswärmestrom des Brenners 14 ausgesetzt. Durch die Ankopplung des Wärmeübertragers 42 an den thermischen Anschlußkontakt 24 und über den Wärmetauscher 44 an die Leitung 18 erfolgt eine Abgabe der über den Abgaswärmestrom aufgenommenen Wärmemenge sowohl an den thermischen Anschlußkontakt 24 als auch an die Leitung 18. Die von dem Abgaswärmestrom abgegebene Wärmemenge ist abhängig vom Betriebszustand des Brenners 14. Dieser wiederum wird durch eine Durchflußmenge durch die Leitung 18 bestimmt, das heißt, je größer die Durchflußmenge ist, um so höher ist die thermische Leistung des Brenners 14. Mit einer Änderung der thermischen Leistung des Brenners 14 ändert sich die Temperatur des Abgaswärmestroms und somit die an den Wärmeübertrager abgegebene Wärmemenge. Über die Ankopplung des Wärmeübertragers 42 an die Leitung 18 durch den Wärmetauscher 44 wird gewährleistet, daß die maximale Betriebstemperatur Tₘₐₓ des Thermo-Elektrik-Generators 22 nicht überschritten werden kann. Übersteigt die von dem Abgaswärmestrom an den Wärmeübertrager 42 abgegebene Wärmemenge die für den Anschlußkontakt 24 zulässige Höchstmaß, wird die überschüssige Wärmemenge über den Wärmetauscher 44 selbsttätig an die Leitung 18 abgegeben. Der Wärmeübertrager 42 ist hierbei in Abhängigkeit der konstruktiven Gegebenheiten der Gastherme 10 so angeordnet, daß eine Überschreitung der maximalen Betriebstemperatur Tₘₐₓ des Thermo-Elektrik-Generators 22 bei maximaler Leistung der Gastherme 10 nicht möglich ist und bei minimaler thermischer Leistung der Gastherme 10 die notwendige Betriebstemperatur Tₓ des Thermo-Elektrik-Generators 22 erreicht wird.

In den Figuren 6 und 7 sind weitere Ausführungsvarianten von Gasthermen 10 mit einem gesteuerten Wärmeübertrager 28 gezeigt. Der Aufbau und die Wirkungsweise sind mit der bereits zu Figur 1 erläuterten Gastherme 10 vergleichbar, so daß insofern auf die dortige Beschreibung verwiesen wird.

Anstelle der Wärmeleiteinrichtung 30 (Figur 1) ist der Wärmeübertrager 28 mit einer Wärmeableiteinrichtung 46 versehen. Die Wärmeableiteinrichtung 46 wird von einem Wärmeleitblech 48 gebildet, das einerseits in Berührungskontakt mit dem Wärmeübertrager 28 und andererseits mit einer Wärmesenke steht. Das Wärmeleitblech 48 kann beispielsweise einstückig mit dem Wärmeübertrager 28 ausgebildet sein oder an diesen mittels geeigneter Maßnahmen thermisch leitend befestigt sein. Das Wärmeleitblech 48 greift an einer Stelle an dem Wärmeübertrager 28 an, die -in Wärmeflußrichtung betrachtet- von dem Brenner 14 nach dem thermischen Anschlußkontakt 24 liegt. Die Wärmesenke wird gemäß dem in Figur 6 gezeigten Ausführungsbeispiel von einem Mantel 50 der Brennkammer 12 gebildet, mit dem das Wärmeleitblech 48 thermisch leitend verbunden ist. Nach der in Figur 7 gezeigten Ausführungsvariante wird die Wärmesenke von der Leitung 18 gebildet, die von einem zu erwärmenden Medium oder einem die Brennkammer 12 kühlenden Medium durchflossen wird.

Während des Betriebes der in den Figuren 6 und 7 gezeigten Gastherme 10 wird der Wärmeübertrager 28 über die Brennflammen 16 beziehungsweise der von diesen ausgehenden heißen Abgase sehr rasch erwärmt. Da der Wärmeübertrager 28 aus einem thermisch gut leitenden Material geringer Masse besteht, wird der thermische Anschlußkontakt 24 des Thermo-Elektrik-Generators 22 in relativ kurzer Zeit auf seine Betriebstemperatur Tₓ gebracht. Erreicht die Betriebstemperatur Tₓ die maximale Betriebstemperatur Tₘₐₓ des Thermo-Elektrik-Generators 22, erfolgt eine Abführung einer überschüssigen Wärmemenge über die Wärmeableiteinrichtung 46. Da zwischen dem Wärmeübertrager 28 im Bereich des thermischen Anschlußkontaktes 24 und der Wärmesenke, in Figur 1 dem Mantel 50 und in Figur 2 der Leitung 18, eine Temperaturdifferenz besteht, erfolgt über das Wärmeleitblech 48 eine Wärmeableitung vom Wärmeübertrager 28 weg.

Der Wärmeübertrager 28 erfährt über den Brenner 14 eine Wärmeaufnahme durch die Temperaturdifferenz zwischen dem thermischen Anschlußkontakt 24 und den Brennerflammen 16 beziehungsweise den heißen Abgasen, und eine Wärmeentnahme in Form einer Wärmeabgabe an den Thermo-Elektrik-Generator 22 und einer Wärmeableitung über das Wärmeleitblech 48. Durch eine Wahl der Geometrie des Wärmeübertragers 28 und des Wärmeleitbleches 48, insbesondere durch angepaßte Wärmeleitquerschnitte des Wärmeübertragers 28 beziehungsweise des Wärmeleitbleches 48, kann das Temperaturregime am thermischen Anschlußkontakt 24 so ausgelegt werden, daß bei einem Start der Gastherme 10 der thermische Anschlußkontakt 24 sehr schnell auf seine Betriebstemperatur Tₓ kommt und bei einem Dauerbetrieb der Gastherme die maximale Betriebstemperatur Tₘₐₓ des Thermo-Elektrik-Generators 22 nicht überschritten wird. Über eine Auslegung der Wärmeleitwege und der Wärmeleitquerschnitte kann erreicht werden, daß an dem thermischen Anschlußkontakt 24 die eingeleitete Wärmemenge über den Wärmeübertrager 28 gleich der abgeleiteten Wärmemenge über den Thermo-Elektrik-Generator 22 und das Wärmeleitblech 48 ist, wobei die Wärmeableitung über das Wärmeleitblech 48 erst dann einsetzt, wenn der Thermo-Elektrik-Generator 22 seine Betriebstemperatur Tₓ erreicht hat beziehungsweise sich die Betriebstemperatur Tₓ der maximalen Betriebstemperatur Tₘₐₓ nähert. Wie bereits bei den anderen Ausführungsvarianten wird hier ein schnelles Erreichen der Betriebstemperatur Tₓ sichergestellt und ein Überschreiten der maximalen Betriebstemperatur Tₘₐₓ verhindert.

## Patentansprüche

1. Gastherme mit einer innerhalb eines Brennraums (12) angeordneten, von Gas gespeisten thermischen Quelle (14), mit Einrichtungen zum Umwandeln der von der thermischen Quelle (14) gelieferten thermischen Energie zum Erwärmen eines Mediums, insbesondere Wasser, mit elektrisch betriebenen Hilfseinrichtungen zum Betreiben der Gastherme und einem Thermo-Elektrik-Generator (22) zum Bereitstellen der elektrischen Energie für die Hilfseinrichtungen, dessen Wärmequelle von der thermischen Quelle (14) gebildet wird und der mit einer Wärmesenke (18) der Gastherme in Wirkverbindung steht, **dadurch gekennzeichnet, dass** die Wärmequelle des Thermo-Elektrik-Generators (22) mit der thermischen Quelle (14) über einen steuerbaren Wärmeübertrager (28, 42) zur Temperaturbegrenzung in Verbindung steht.

2. Gastherme nach Anspruch 1, **dadurch gekennzeichnet, daß** der Wärmeübertrager (28, 42) einerseits mit einem thermischen Anschlußkontakt (24) des Thermo-Elektrik-Generators (22) verbunden ist und andererseits einem von der Quelle (14) ausgehenden Abgaswärmestrom ausgesetzt ist.

3. Gastherme nach einem der vorhergehenden Ansprüche, **dadurch gekennzeichnet, daß** der Wärmeübertrager (28) aus einem thermisch gut leitfähigen Material geringer Masse besteht.

4. Gastherme nach einem der vorhergehenden Ansprüche, **dadurch gekennzeichnet, daß** dem Wärmeübertrager (28) eine Wärmeleiteinrichtung (30) zugeordnet ist, über die ein Überdeckungsgrad des dem Abgaswärmestrom ausgesetzten Ende des Wärmeübertragers (28) mit der Quelle (14) veränderbar ist.

5. Gastherme nach Anspruch 4, **dadurch gekennzeichnet, daß** die Wärmeleiteinrichtung (30) horizontal zwischen dem Wärmeübertrager (28) und der Quelle (14) verschwenkbar ist.

6. Gastherme nach einem der vorhergehenden Ansprüche 4 oder 5, **dadurch gekennzeichnet, daß** die Wärmeleiteinrichtung (30) mit einem Bimetall (34) gekoppelt ist, dessen Temperaturbasis der Anschlußkontakt (24) ist.

7. Gastherme nach einem der Ansprüche 1 bis 3, **dadurch gekennzeichnet, daß** der Wärmeübertrager (28, 42) selber eine Temperaturbegrenzungseinrichtung bildet.

8. Gastherme nach einem der Ansprüche 1 bis 3 und 7, **dadurch gekennzeichnet, daß** der Wärmeübertrager (28) aus dem Abgaswärmestrom verschwenkbar ist.

9. Gastherme nach Anspruch 8, **dadurch gekennzeichnet, daß** der Wärmeübertrager (28) vertikal verschwenkbar ist, so daß sich sein Abstand zur Quelle (14) vergrößert.

10. Gastherme nach einem der Ansprüche 8 oder 9, **dadurch gekennzeichnet, daß** der Wärmeübertrager (28) als Bimetall (36) ausgebildet ist.

11. Gastherme nach Anspruch 10, **dadurch gekennzeichnet, daß** die Temperaturbasis des Bimetalls (36) von dem Anschlußkontakt (24) gebildet ist.

12. Gastherme nach einem der Ansprüche 1 bis 3, **dadurch gekennzeichnet, daß** der Wärmeübertrager (42) ein Wärmetauscher (44) ist, der einerseits mit dem Anschlußkontakt (24) und andererseits mit einer vom zu erwärmenden Medium duchflossenen Leitung (18) gekoppelt ist und der vom Abgaswärmestrom beaufschlagt wird.

13. Gastherme nach einem der Ansprüche 1 bis 3, **dadurch gekennzeichnet, daß** dem Wärmeübertrager (28) eine Wärmeableiteinrichtung (46) zugeordnet ist, mittels der eine vom Thermo-Elektrik-Generator (22) nicht benötigte Wärmemenge von dem Wärmeübertrager (28) einer Wärmesenke zugeführt wird.

14. Gastherme nach Anspruch 13, **dadurch gekennzeichnet, daß** die Wärmesenke ein Mantel (50) der Quellekammer (12) ist.

15. Gastherme nach Anspruch **13**, dadurch gekennzeich**net,** daß die Wärmesenke die Leitung (18) ist.

16. Gastherme nach Anspruch 13 bis 15, **dadurch gekennzeichnet, daß** die Wärmeableiteinrichtung (46) ein Wärmeleitblech (48) ist, das einerseits thermisch leitend mit dem Wärmeübertrager (28) und andererseits thermisch leitend mit der Wärmesenke verbunden ist.

17. Gastherme nach Anspruch 16, **dadurch gekennzeichnet, daß** die Verbindungsstelle zwischen dem Wärmeleitblech (48) und dem Wärmeübertrager (28) -in Wärmeleitrichtung gesehen- nach dem thermischen Anschlußkontakt (24) des Thermo-Elektrik-Generators (22) liegt.

## Claims

1. Gas boiler with a gas-fed thermal source (14) arranged within a combustion space (12), with devices for converting the thermal energy delivered by the thermal source (14) in order to heat a medium, in particular water, with electrically operated auxiliary devices for operating the gas boiler and with a thermoelectric generator (22) which is intended for providing the electrical energy of the auxiliary devices and the heat source of which is formed by the thermal source (14) and which is operatively connected to a heat sink (18) of the gas boiler, **characterized in that** the heat source of the thermoelectric generator (22) is connected to the thermal source (14) via a controllable heat exchanger (28, 42) for temperature limitation.

2. Gas boiler according to Claim 1, **characterized in that** the heat exchanger (28, 42), on the one hand, is connected to a thermal junction contact (24) of the thermoelectric generator (22) and, on the other hand, is exposed to a waste-gas heat flow emanating from the source (14).

3. Gas boiler according to one of the preceding claims, **characterized in that** the heat exchanger (28) consists of a low-mass material having good thermal conductivity.

4. Gas boiler according to one of the preceding claims, **characterized in that** the heat exchanger (28) is assigned a heat conduction device (30), via which a degree of overlap of that end of the heat exchanger (28) which is exposed to the waste-gas heat flow with the source (14) can be modified.

5. Gas boiler according to Claim 4, **characterized in that** the heat conduction device (30) is pivotable horizontally between the heat exchanger (28) and the source (14).

6. Gas boiler according to one of the preceding Claims 4 and 5, **characterized in that** the heat conduction device (30) is coupled to a bimetal (34), the temperature base of which is the junction contact (24).

7. Gas boiler according to one of Claims 1 to 3,
**characterized in that** the heat exchanger (28, 42) itself forms a temperature limitation device.

8. Gas boiler according to one of Claims 1 to 3 and 7, **characterized in that** the heat exchanger (28) is pivotable out of the waste-gas heat flow.

9. Gas boiler according to Claim 8, **characterized in that** the heat exchanger (28) is pivotable vertically, so that its distance from the source (14) increases.

10. Gas boiler according to one of Claims 8 and 9, **characterized in that** the heat exchanger (28) is designed as a bimetal (36).

11. Gas boiler according to Claim 10, **characterized in that** the temperature base of the bimetal (36) is formed by the junction contact (24).

12. Gas boiler according to one of Claims 1 to 3, **characterized in that** the heat exchanger (42) is a heat exchanger (44) which is coupled, on the one hand, to the junction contact (24) and, on the other hand, to a line (18) through which the medium to be heated flows, the heat exchanger (44) being subjected to the waste-gas heat flow.

13. Gas boiler according to one of Claims 1 to 3, **characterized in that** the heat exchanger (28) is assigned a heat dissipation device (46), by means of which a heat quantity not required by the thermoelectric generator (22) is supplied to a heat sink by the heat exchanger (28).

14. Gas boiler according to Claim 13, **characterized in that** the heat sink is a casing (50) of the source chamber (12).

15. Gas boiler according to Claim 13, **characterized in that** the heat sink is the line (18).

16. Gas boiler according to Claims 13 to 15, **characterized in that** the heat dissipation device (46) is a heat conduction plate (48) which is connected, on the one hand, thermally conductively to the heat exchanger (28) and, on the other hand, thermally conductively to the heat sink.

17. Gas boiler according to Claim 16, **characterized in that** the connection point between the heat conduction plate (48) and the heat exchanger (28) is located downstream of the thermal junction contact (24) of the thermoelectric generator (22), as seen in the heat conduction direction.

## Revendications

1. Chaudière à gaz comportant une source thermique (14) alimentée en gaz et disposée à l'intérieur d'un foyer (12), des installations pour transformer l'énergie thermique fournie par la source thermique (14) en énergie de chauffage d'un fluide, notamment de l'eau, des installations auxiliaires fonctionnant à l'électricité pour mettre en oeuvre la chaudière à gaz, et un générateur thermoélectrique (22) fournissant l'énergie électrique aux installations auxiliaires, la source de chaleur de ce générateur étant la source thermique (14) et ce générateur coopérant avec un puits de chaleur (18) de la chaudière à gaz,
**caractérisée en ce que**
la source thermique du générateur thermoélectrique (22) est reliée à la source thermique (14) par l'intermédiaire d'un conducteur thermique commandé (28, 42) pour limiter la température.

2. Chaudière à gaz selon la revendication 1,
**caractérisée en ce que**
le conducteur thermique (28, 42) est, d'une part, relié à un contact de branchement thermique (24) du générateur thermoélectrique (22), et, d'autre part, il est exposé au flux de gaz de combustion chaud émis par la source (14).

3. Chaudière à gaz selon l'une quelconque des revendications précédentes,
**caractérisée en ce que**
le conducteur thermique (28) est réalisé en une matière à bonne conduction thermique et de faible masse.

4. Chaudière à gaz selon l'une quelconque des revendications précédentes,
**caractérisée par**
une installation de conduction thermique (30) associée au conducteur thermique (28) qui modifie le degré de chevauchement entre l'extrémité du conducteur thermique (28) exposée au flux de gaz de combustion chaud et la source (14).

5. Chaudière à gaz selon la revendication 4,
**caractérisée en ce que**
l'installation de conduction thermique (30) peut basculer horizontalement entre le conducteur thermique (28) et la source (14).

6. Chaudière à gaz selon l'une quelconque des revendications 4 ou 5,
**caractérisée en ce que**
l'installation de conduction thermique (30) est couplé à un élément bimétallique (34) dont la base de température est le contact de branchement (24).

7. Chaudière à gaz selon l'une quelconque des revendications 1 à 3,
**caractérisée en ce que**
le conducteur thermique (28, 42) constitue lui-même l'installation de limitation de température.

8. Chaudière à gaz selon l'une quelconque des revendications 1 à 3 et 7,
**caractérisée en ce que**
le conducteur thermique (28) peut basculer hors du flux de gaz de combustion chaud.

9. Chaudière à gaz selon la revendication 8,
**caractérisée en ce que**
le conducteur thermique (28) bascule verticalement pour modifier sa distance par rapport à la source (14).

10. Chaudière à gaz selon l'une quelconque des revendications 8 ou 9,
**caractérisée en ce que**
le conducteur thermique (28) est un élément bimétallique (36).

11. Chaudière à gaz selon la revendication 10,
**caractérisée en ce que**
la base de température de l'élément bimétallique (36) est formée par le contact de branchement (24).

12. Chaudière à gaz selon l'une quelconque des revendications 1 à 3,
**caractérisée en ce que**
le conducteur thermique (42) est un échangeur de chaleur (44) relié d'une part au contact de branchement (24), et d'autre part, à une conduite (18) traversée par le fluide à chauffer, et qui est exposé au flux de gaz de combustion chaud.

13. Chaudière à gaz selon l'une quelconque des revendications 1 à 3,
**caractérisée en ce qu'**
une installation d'évacuation de chaleur (46) est associée au conducteur thermique (28) qui permet de transférer, du conducteur thermique (28) vers un puits de chaleur, la quantité de chaleur non consommée par le générateur thermoélectrique (22).

14. Chaudière à gaz selon la revendication 13,
**caractérisée en ce que**
le puits de chaleur est l'enveloppe (50) du foyer (12).

15. Chaudière à gaz selon la revendication 13,
**caractérisée en ce que**
le puits de chaleur est la conduite (18).

16. Chaudière à gaz selon l'une quelconque des revendications 13 à 15,
**caractérisée en ce que**
l'installation d'évacuation thermique (46) est une tôle conductrice de chaleur (48) reliée d'un côté en conduction thermique avec le conducteur thermique (28) et de l'autre côté en conduction thermique avec le puits de chaleur.

17. Chaudière à gaz selon la revendication 16,
**caractérisée en ce que**
le point de jonction entre la tôle conductrice de chaleur (48) et le conducteur thermique (28) se trouve après le contact de branchement thermique (24) du générateur thermoélectrique (22) (vu dans le sens de passage de la chaleur).
